# EUROPÄISCHE PATENTSCHRIFT

(11) **EP 0 180 744 B1**
(45) Veröffentlichungstag und Bekanntmachung des Hinweises auf die Patenterteilung: **27.07.1988**
(21) Anmeldenummer: 85111796.0
(22) Anmeldetag: 18.09.1985
(51) Int. Cl.: E06C 7/18, E06C 1/38

(54) **Steigschutzleiter**
Climbing protection ladder
Echelle avec protecteur à la montée

(30) Priorität: 07.11.1984 DE 3440549
(43) Veröffentlichungstag der Anmeldung: 14.05.1986
(73) Patentinhaber: Fahrleitungsbau GmbH, D-45329 Essen (DE)
(72) Erfinder: Brinkmann, Arnfried, D-4300 Essen 14 (DE); Lehners, Ernst, D-4300 Essen (DE)
(74) Vertreter: Masch, Karl Gerhard, Dr.

(56) Entgegenhaltungen:
- DE-A- 2 060 718
- FR-A- 2 178 603
- US-A- 2 957 538
- US-A- 4 388 983

## Beschreibung

Die Erfindung betrifft eine Steigschutzleiter, bestehend aus einem vertikalen Mittelholm und aus horizontalen Sprossen, wobei der Mittelholm einen C-förmigen Querschnitt mit vorderem Längsschlitz, gegenüberliegendem ebenen Rückensteg und an diesen anschließenden gerundeten Längskanten aufweist und die Sprossen im Bereich des Rückensteges von außen an den Mittelholm angesetzt mit diesem verbunden sind und mit ihren freien Außenteilen vorgewinkelt sind.

Steigschutzleitern der in Rede stehenden Art sollen einen Benutzer vor einem möglichen Absturz und schweren Verletzungen bewahren. Zu diesem Zweck hat der Benutzer einen Auffanggurt mit Fangeinrichtung zu tragen, die in den Längsschlitz des Mittelholmes eingeführt wird und im Mittelholm selbsttätig festsetzbar ist. Die Sprossen solcher Steigschutzleitern können aus Einfachsprossen, d. h. Sprossen, die sich abwechselnd in entgegengesetzten Richtungen vom Mittelholm erstrecken, aber auch aus Doppelsprossen bestehen, die sich jeweils in beiden Richtungen erstrecken.

Bei einer bekannten Steigschutzleiter der genannten Art (Prospekt « FABA Steigschutz der Firma Fahrleitungsbau GmbH, D - 4300 Essen 12, vom Oktober 1983) sind die Sprossen in flächiger Anlage am Rückensteg mit dem Mittelholm verschweißt. Das ist zunächst in herstellungstechnischer Hinsicht verhältnismäßig aufwendig. Störend ist aber auch, daß die Steigschutzleiter insbesondere im Zuge der Lagerung und des Transportes verhältnismäßig viel Volumen beansprucht. Ein nachträgliches Anschweißen der Sprossen an den Mittelholm, z. B. am Aufstellungsort der Steigschutzleiter ist praktisch nicht möglich ; das gilt insbesondere dann, wenn die Steigschutzleiter nicht in Edelstahl ausgeführt ist und nach dem Anschweißen der Sprossen zum Korrosionsschutz noch feuerzuverzinken ist.

Bei anderen, aus der Praxis bekannten Steigschutzleitern hat man die Sprossen den Mittelholm durchsetzend mit Hilfe von Schrauben am Mittelholm fixiert. Das ist aber aufgrund der Mehrteiligkeit der Sprossen in der Fertigung ebenfalls aufwendig. Außerdem wird der Innenquerschnitt des Mittelholms unnötig eingeschränkt, so daß die Fangeinrichtung entsprechend klein ausgelegt bzw. der Gesamtquerschnitt des Mittelholms entsprechend vergrößert werden muß.

Der Erfindung liegt die Aufgabe zugrunde, eine Steigschutzleiter der eingangs genannten Art so auszubilden, daß auch dann, wenn verhältnismäßig große Herstelltoleranzen zugelassen werden, ohne weiteres nachträglich eine einfache, gleichwohl funktionell voll befriedigende Sprossenmontage möglich ist.

Diese Aufgabe wird gemäß der Erfindung dadurch gelöst, daß die Sprossen mit einer gleichschenklig-trapezförmigen Auskammerung für den Rückensteg versehen sind, mit der sie lediglich im Bereich der gerundeten Längskanten anliegend reitersitzartig auf den Mittelholm aufgesetzt und durch eine Klemmbefestigung mit dem Mittelholm verbunden sind.

Die Erfindung geht hierbei von der Erkenntnis aus, daß dem unvermeidbaren Problem der Herstelltoleranzen durch die in einem bestimmten Umfang variable Reitersitzansetzung der Sprossen an den Mittelholm am besten beizukommen ist. Zugleich führt diese Reitersitzansetzung zu einer optimalen Aufnahme bzw. Einleitung der beim Besteigen der Steigschutzleiter auftretenden Kräfte. Gleichzeitig bleibt der Innenraum des Mittelholmes praktisch vollständig frei. Jedenfalls erlaubt die Klemmbefestigung auch nachträgliche Montage der Sprossen, ohne daß beispielsweise ein vorher aufgebrachter Korrosionsschutz beschädigt wird. I

Für die weitere Ausgestaltung der erfindungsgemäßen Steigschutzleiter bestehen mehrere Möglichkeiten. So könnten die Sprossen ohne weiteres wie auch bei der bekannten Steigschutzleiter, von der die Erfindung ausgeht, als Schmiedestücke ausgeführt sein. Nach bevorzugter Ausführungsform sind die Sprossen jedoch aus Profilstabmaterial gebogen. Die Klemmbefestigung könnte aus einer Rastverbindung, beispielsweise mit in Rastausnehmungen einrastbaren Rastnasen an der Sprosse und/oder am Mittelholm bzw. Rückensteg bestehen. Sicherer und hinreichend einfach ist jedoch eine bevorzugte Ausführungsform, bei der die Klemmbefestigung aus Nieten besteht, die den Rückensteg und die Sprossen durchsetzen.

Im folgenden wird ein Ausführungsbeispiel der Erfindung anhand der beiliegenden Zeichnung erläutert ; es zeigen
Fig. 1 eine Aufsicht auf eine Steigschutzleiter und
Fig. 2 eine Vorderansicht eines Teils der Steigschutzleiter nach Fig. 1.

Die in den Figuren dargestellte Steigschutzleiter besteht aus einem vertikalen Mittelholm 1 und aus horizontalen Sprossen 2. In Fig. 1 erkennt man, daß die Sprossen 2 als Doppelsprossen ausgeführt sind. Die mögliche Ausführungsform als Einfachsprossen ist in Fig. 1 durch die punktierte Linie 3 angedeutet.

Der Mittelholm 1 weist einen C-förmigen Querschnitt mit einem vorderen Längsschlitz 4 auf. Der dem Längsschlitz 4 gegenüberliegende Rückensteg 5 ist im wesentlichen eben ausgebildet ; das schließt nicht aus, daß er in den Mittelholm 1 vorkragende Ausbauchungen aufweist, die dem Festsetzen der nicht dargestellten Fangeinrichtung dienen. An den beiden Längsenden des Rückensteges 5 schließt jedenfalls jeweils eine gerundete und ausgebauchte Längskante 6 an. Die Sprossen 2 sind im Bereich des Rückensteges 5 von außen an den Mittelholm 1 angesetzt und mit diesem verbunden. Im übrigen erkennt man insbesondere aus Fig. 1, daß die Sprossen 2 mit ihren freien Außenteilen 7 vorgewinkelt sind, so daß die nach oben abgewinkelten freien Außenenden 8 in der Ebene des Längsschlitzes 1 liegen.

Aus Fig. 1 entnimmt man wiederum, daß die Sprossen 2 mit einer gleichschenklig-trapezförmigen Auskammerung 9 für den Rückensteg 5 versehen sind. Mit dieser Auskammerung 9 sind die Sprossen 2 reitersitzartig auf den Mittelholm 1 aufgesetzt, und zwar derart, daß sie lediglich im Bereich der gerundeten Längskanten 6 am Mittelholm 1 anliegen. In dieser Stellung sind sie dann durch eine Klemmbefestigung 10 mit dem Mittelholm 1 verbunden.

Wie man aus einer vergleichenden Betrachtung der beiden Figuren entnimmt, sind die Sprossen 2 aus einem L-förmigen Profilstabmaterial gebogen. Die Klemmbefestigung 10 besteht aus Nieten, die den Rückensteg 5 und die Sprossen 2 durchsetzen. Es versteht sich von selbst, daß aufgrund der reitersitzartigen Anordnung der Sprossen 2 zwischen dem Rückensteg 5 und den Sprossen 2 im Bereich der Auskammerung 9 ein geringer Abstand belassen ist, um den Toleranzausgleich sicherzustellen.

## Patentansprüche

1. Steigschutzleiter, bestehend aus einem vertikalen Mitte!ho)m'(1) und aus horizontalen Sprossen (2), wobei der Mittelholm einen C-förmigen Querschnitt mit vorderem Längsschlitz (4), gegenüberliegendem ebenen Rückensteg (5) und an diesen anschließenden gerundeten Längskanten aufweist und die Sprossen (2) im Bereich des Rückensteges (5) von außen an den Mittelholm (1) angesetzt mit diesem verbunden sind und mit ihren freien Außenteilen (7) vorgewinkelt sind, dadurch gekennzeichnet, daß die Sprossen (2) mit einer gleichschenklig-trapezförmigen Auskammerung (9) für den Rückensteg (5) versehen sind, mit der sie lediglich im Bereich der gerundeten Längskanten (6) anliegend reiterartig auf den Mittelholm (1) aufgesetzt und durch eine Klemmbefestigung (10) mit dem Mittelholm (1) verbunden sind.

2. Steigschutzleiter nach Anspruch 1, dadurch gekennzeichnet, daß die Sprossen (2) aus Profilstabmaterial gebogen sind.

3. Steigschutzleiter nach Anspruch 1 oder 2, dadurch gekennzeichnet, daß die Klemmbefestigung (10) aus Nieten besteht, die den Rückensteg (5) und die Sprossen (2) durchsetzen.

## Claims

1. A protective climbing ladder, consisting of a vertical central upright (1) and horizontal treads (2), in which the central upright possesses a C-shaped cross-section with a longitudinal slot (4) at the front, a flat rear web (5) lying opposite thereto and rounded longitudinal edges joining on to this, and the treads (2) are externally applied to the central upright (1) in the area of the rear web (5) to which they are attached and their free outer portions (7) are bent forward, characterized in that the treads (2) are provided with a recess (9) shaped as trapezium with two equal opposite sides, for the rear web (5), by which the treads (2) are applied in straddling fashion to the central upright (1) resting merely on the areas of its rounded longitudinal edges (6) and are attached to the central upright (1) by a clamp fastening (10).

2. A protective climbing ladder according to Claim 1, characterized in that the treads (2) are bent from profile bar material.

3. A protective climbing ladder according to Claim 1 or 2, characterized in that the clamp fastening (10) consists of rivets that pass through the rear web (5) and the treads (2).

## Revendications

1. Echelle de montée de sécurité comprenant un montant central vertical (1) et des barreaux horizontaux (2), le montant central vertical présentant une section transversale en forme de C avec fente longitudinale antérieure (4), traverse dorsale plane (5) opposée à laquelle font suite des arêtes longitudinales arrondies, et les barreaux (2) étant rapportés par l'extérieur et fixés au montant central (1), dans la région de la traverse dorsale (5), et leurs éléments extérieurs libres (7) étant coudés vers l'avant, caractérisée par le fait que les barreaux (2) sont munis d'un décrochement trapézoïdal (9) à ailes égales pour la traverse dorsale (5) par lequel ils sont montés à califourchon sur le montant central (1) en s'appuyant uniquement dans la région des arêtes longitudinales arrondies (6) et qui assure un assemblage par serrage (10) avec ledit montant central (1).

2. Echelle de montée de sécurité selon la revendication 1, caractérisée par le fait que les barreaux (2) sont pliés à partir de barres profilées.

3. Echelle de montée de sécurité selon l'une des revendications 1 ou 2, caractérisée par le fait que la fixation par serrage (10) est constituée de rivets qui traversent la traverse dorsale (5) et les barreaux (2).
